# EUROPÄISCHE PATENTSCHRIFT

(11) **EP 1 693 171 B1**
(45) Veröffentlichungstag und Bekanntmachung des Hinweises auf die Patenterteilung: **07.05.2008**
(21) Anmeldenummer: 05027994.2
(22) Anmeldetag: 21.12.2005
(51) Int. Cl.: B27K 3/00, B27C 3/04

(54) **Vorrichtung zur Perforation von Holzmasten**
Device for the perforation of wooden poles
Dispositif pour la perforation des poteaux en bois

(30) Priorität: 18.02.2005 DE 202005002735 U
(43) Veröffentlichungstag der Anmeldung: 23.08.2006
(73) Patentinhaber: Holzindustrie Fürst zu Fürstenberg KG, 78183 Hüfingen (DE)
(72) Erfinder: Heidel, Andreas, D-78187 Geisingen (DE); Marx, Dipl.-Ing. Hans-Norbert, D-77815 Bühl-Vimbuch (DE)
(74) Vertreter: Patentanwälte Westphal, Mussgnug & Partner

(56) Entgegenhaltungen:
- EP-A- 1 450 158
- WO-A-96/36466
- US-A- 4 071 637
- US-B1- 6 202 320
- PATENT ABSTRACTS OF JAPAN Bd. 2002, Nr. 03, 3. April 2002 (2002-04-03) & JP 2001 311729 A (ONO SOKKI CO LTD), 9. November 2001 (2001-11-09)

## Beschreibung

Die vorliegende Erfindung bezieht sich auf eine Vorrichtung zur Perforation von Holzmasten gemäß dem Oberbegriff des Anspruchs 1.

Der Begriff Holzmasten umfasst erfindungsgemäß sämtliche Ausformungen von Holzbauteilen, insbesondere Rundhölzer.

Hölzer und Holzbauteile, die bestimmungsgemäß im Boden oder Wasser verbaut werden (Gebrauchsklasse 4 gemäß DIN 68800 Teil 3), unterliegen einem hohen Infektionsdruck durch holzabbauende Organismen, der die Nutzungsdauer der Bauteile erheblich einschränken kann. Zu den holzabbauenden Organismen gehören insbesondere holzzerstörende Pilze aus der Gruppe der Basidiomyceten (z. B. Schwämme, Blättlinge) und/oder Ascomyceten aus der Gruppe der Fungi imperfecti (z.B. Moderfäule) sowie holzzerstörende Insekten vorwiegend aus der Familie der Cerambycidae (Bockkäfer).

Es ist Stand der Technik, dem beschriebenen Holzabbau durch eine geeignete biozide Imprägnierung entgegenzuwirken. Wesentlich für eine wirksame und dauerhafte Imprägnierung ist dabei eine tiefe und gleichmäßige Verteilung der Imprägnierung bzw. der Wirksubstanzen im Holz bzw. in den besonders schutzbedürftigen Bereichen der gegenständlichen Holzbauteile, bei denen es sich beispielhaft um Leitungsmasten, Hopfenstangen, Wasserbauhölzer, Palisaden, Bauteile für den Lawinenschutz, Stangen und Pfähle für den Obst- und Weinbau handeln kann, ohne dabei auf die genannten Anwendungen zu begrenzen. Die erforderliche Gleichmäßigkeit der Verteilung und die erforderliche Eindringtiefe können jedoch nur dann dann erreicht werden, wenn die zu imprägnierenden Hölzer einen Feuchtesatz von weniger als 30 % aufweisen, wobei die Holzfeuchte (U) wie folgt zu definieren ist: $U \left[%\right] = \frac{\left({M}_{F}-{M}_{T}\right) ⋅ 100}{{M}_{T}} ,$
wobei "M_{F}" die Masse des feuchten Holzes und "M_{T}" die Masse des trockenen Holzes ist.

Schon bei geringer Überschreitung der genannten Holzfeuchte (U > 30%) bzw. oberhalb des sogenannten Fasersättigungspunktes, ist eine homogene Imprägnierung nicht mehr zu erreichen und damit eine qualitativ einwandfreie Imprägnierung nicht mehr sichergestellt. Als problematisch stellt sich der Umstand dar, dass insbesondere bei stärkeren Dimensionen (z.B. Holzmasten), eine ungleichmäßige Trocknung zu starken Unterschieden in der Holzfeuchte und damit Tränkreife führen kann. Zur Verdeutlichung der Situation sei angemerkt, dass z.B. ein nicht imprägnierter Mast eine Lebenserwartung von 1-5 Jahren, ein ungleichmäßig imprägnierter Mast eine solche von 2-10 Jahren und letztlich ein absolut gleichmäßig imprägnierter Mast eine Nutzungsdauer von 20-40 Jahren aufweist.

Ein bevorzugtes Verfahren zur Imprägnierung von Holzmasten ist die sogenannte KVD-Tränkung, d.h. die Kessel-Vakuum-Druck-Tränkung, bei der die Tränklösung vermittels Druckunterschieden in das Holz befördert wird.

Gerade für die Verwendung von Holzmasten für Telekommunikation oder Hochspannungsleitungen wurden zusätzlich spezielle Verfahren entwickelt, um eine vollständige Durchdringung des Holzes mit der Imprägnierflüssigkeit zu erreichen. So werden beispielsweise die Masten zunächst geschält, anschließend in den kritischen Bereichen, die später den Grenzbereich zwischen Luft- und Erdreich bilden und dem Angriff der Fäulnis bildenden holzzerstörenden Organismen besonders stark ausgesetzt sind, mit Hilfe von sogenannten Mastenbohrmaschinen perforiert und anschließend imprägniert.

Als Perforation bezeichnet man ein Verfahren zur Erleichterung der Imprägnierung von schwerimprägnierbaren Hölzern wie zum Beispiel der Fichte, Picea abies. Dabei wird die Perforation in der Regel auf die kritischen Bereiche, insbesondere die Erd-/Luft-Zone, beschränkt. Unter Erd-/Luft-Zone wird der Übergangsbereich im verbauten Zustand (z.B. bei Masten) verstanden, der sich von 10 - 30 cm oberhalb und 20 bis 60 cm unterhalb der Bodengleiche erstreckt und in dem Luft- und Feuchtezutritt optimale Existenzvoraussetzungen für holzzerstörende Organismen bieten, so dass in diesem Bereich besonders hohe Anforderungen an eine ausreichende Schutzmittelaufnahme, Wirkungstiefe und Wirkstoffverteilung gestellt werden müssen. Die Perforation der kritischen Zone (z.B. des beschriebenen Erd-/Luft-Bereiches) wird in der Regel mit voll- oder halb automatisch arbeitenden Perforationseinrichtungen vorgenommen. Derartige Vorrichtungen weisen in der Regel zwei voneinander beabstandete Aufnahmeeinrichtungen für einen Holzmast, einen Bohrschlitten, der radial beabstandet zu dem aufgenommenen Holzmast angeordnet, in radialer Richtung verfahrbar und mit einer Vielzahl von Bohrern bestückt ist, sowie Einrichtungen zur vorübergehenden Fixierung des aufgenommenen Holzmastes während des Bohrvorgangs zur Perforation des Holzmastes auf.

Bei der Perforation mit der Mastenbohrmaschine wird der Holzmast über seinen Umfang und längs eines Axialabschnittes, der mit dem vorstehend beschriebenen Grenzbereich (Erd-/Luft-Zone) korrespondiert, mit einer Vielzahl von Bohrlöchern versehen, wodurch das Eindringen der Imprägnierflüssigkeit erleichtert und verbessert wird.

Trotz dieser aufwendigen Behandlung, kommt es immer wieder zu Ausfällen bei den eingesetzten Holzmasten durch Fäulnisbildung, als deren Ursache ein zu hoher Feuchtigkeitsgehalt des Holzes beim Imprägnieren angesehen wird.

Der Erfindung liegt somit die Aufgabe zugrunde, eine Vorrichtung anzubieten, mit deren Hilfe es gelingt, die Nachteile des Standes der Technik zu überwinden.

Erfindungsgemäß gelingt dies mit einer Vorrichtung, wie sie durch die Merkmale des Anspruchs 1 beschrieben ist. Vorteilhafte Weiterbildungen der Erfindung sind in den Unteransprüchen angegeben.

Die Erfindung basiert auf der Idee, den Feuchtigkeitsgehalt des Holzmastes während der Perforation, also vor dem Imprägnieren zu bestimmen. Hierzu wird die Vorrichtung zur Perforation von Holzmasten mit mindestens einem Feuchtigkeitsmessgerät ausgerüstet. Durch Messen der Feuchtigkeit während der Perforation kann sichergestellt werden, dass nur solche Masten imprägniert werden, die ausreichend trocken sind. Masten mit zu hoher Restfeuchte werden erkannt und können nachgetrocknet werden.

Da der Feuchtigkeitsgehalt besonders an der Stelle, an der die Perforation durchgeführt wird, von Interesse ist, wird das Feuchtigkeitsmessgerät vorteilhaft seitlich neben dem Bohrschlitten an den Aufnahmeeinrichtungen angeordnet.

Eine vorteilhafte Ausführungsform besteht darin, zwei Feuchtigkeitsmessgeräte unmittelbar benachbart zu dem Bohrschlitten einzusetzen, wobei es aus Gründen der Platzersparnis vorteilhaft ist, wenn die Feuchtigkeitsmessgeräte in Aufnahmeeinrichtungen für die Holzmasten auf der dem Bohrschlitten zugewandten Seite angeordnet sind.

In einer vorteilhaften Ausführungsform besitzt das Feuchtigkeitsmessgerät zwei Messelektroden in Form von Messspitzen, die in den Holzmast eingedrückt werden können. Diese Messelektroden sind bevorzugt auf einem Elektrodeneinsatz befestigt und austauschbar. Dadurch können bei Bedarf Messelektroden in unterschiedlicher Länge eingesetzt werden, um beispielsweise Holzmasten mit unterschiedlichen Durchmessern optimal überprüfen zu können.

Bei einer weiteren vorteilhaften Ausführungsform sind die Messelektroden über den Elektrodeneinsatz und ein Druckstempel mit einem Druckluftzylinder verbunden, der mit einem einstellbaren Hub ausgerüstet ist. Zusätzlich kann der Druckluftzylinder mit einem verstellbaren Niederhalter zum Einstellen des radialen Abstands zum aufgenommenen Holzmast ausgerüstet sein.

Bei einer vorteilhaften Weiterbildung ist der Druckluftzylinder mit einem Taktgeber zum Auslösen eines Messvorgangs ausgerüstet, wobei der Taktgeber bevorzugt derart ausgelegt ist, dass er bis zu 30 Messungen pro Minute ermöglicht. Auch kann der Taktgeber so einstellbar sein, dass er eine Messung zeitgleich zu dem jeweiligen Bohrvorgang oder eine Messung zeitversetzt zu dem jeweiligen Bohrvorgang ermöglicht.

Das Feuchtigkeitsmessgerät verfügt vorteilhafterweise über eine Einrichtung zur Ermittlung des Feuchtigkeitsgehalts als Funktion des ermittelten elektrischen Widerstands zwischen den beiden Messelektroden. Eine derartige Messung ist einfach zu bewerkstelligen und liefert zuverlässige Ergebnisse.

Eine weitere vorteilhafte Ausführungsform besteht darin, dass das Feuchtigkeitsmessgerät mit einer Steuereinrichtung gekoppelt ist, die beim Überschreiten eines festgelegten Grenzwertes für die Feuchtigkeit Holzmasten zur weiteren Trocknung aussortiert.

Vorteilhafte Einrichtungen zur Perforation verfügen über einen beweglichen Schlitten, der bevorzugt 5 bis 50 Bohrer, die vorzugsweise 2-5 mm stark sind, samt Antrieb (Motoren und Getriebe) trägt. Nach jedem Bohrvorgang wird das Rundholz um 10-30° um die Längsachse gedreht und der Schlitten wird neuerlich an das Holz gefahren und die Perforation wird fortgesetzt. Die Mechanik des Systems ermöglicht es nun, zeitgleich mit jedem Bohr- bzw. Perforationsvorgang eine Feuchtebestimmung mittels einer Widerstandsmessung vorzunehmen. Zu diesem Zwecke werden auf dem beschriebenen Schlitten isoliert Elektroden befestigt, die bei jedem Bohrvorgang mit in das Holz eingepresst werden.

In einer vorteilhaften Ausführungsform sind die Bohrer selbst unmittelbar als Messelektroden ausgebildet und mit dem Feuchtigkeitsmessgerät kombiniert.

In einer weiteren vorteilhaften Ausführungsform können die Elektroden auch mit eigenem pneumatischen hydraulischen oder mechanischen Antrieb in das Holz gepresst werden, wobei Bohr- und Messvorgang sorgfältig synchronisiert ablaufen müssen.

In einer weiteren vorteilhaften Ausführungsform können die Messelektroden auch mit isoliertem Schaft versehen werden, um so die Feuchtigkeit des Holzes in definierten Tiefen ermitteln zu können.

Die Elektroden sind in geeigneter Weise mit einer Auswerteelektronik verbunden, die einerseits die elektrischen Widerstände in Werte für die Holzfeuchte umsetzt und registriert und andererseits beim Überschreiten eingestellter Grenzwerte optischen und/oder akustischen Alarm auslöst. Grundsätzlich ist es in dem erfindungsgemäßen System möglich, ein oder mehrere Elektrodenpaare vorzusehen, die es ermöglichen, die Holzfeuchte in bestimmten oder verschiedenen Bereichen gleichzeitig zu erfassen.

Der besondere Vorteil des erfindungsgemäßen Systems ist darin zu sehen, dass die Feuchtemessungen ohne Einschaltung eines weiteren Prozessschrittes automatisch und über den gesamten Umfang von Rundhölzern ermöglicht wird und damit ein wirksames Verfahren zur Sicherstellung der erforderlichen Tränkreife darstellt. Die Auswerteelektronik ermöglicht die ausnahmslose Aussonderung nicht tränkreifer Hölzer und leistet einen erheblichen Beitrag zur Gewährleistung qualitativ hochstehender Imprägnierungen, verbunden mit einer langen Nutzungsdauer und hohen Verkehrssicherheit der geschützten Hölzer.

Die Erfindung wird nachstehend anhand der schematischen Darstellungen in den Figuren näher erläutert. Es zeigen:
Figur 1
   eine perspektivische Darstellung einer Mastenbohrmaschine mit aufgenommenem Holzmast.
Figur 2
   Querschnitt einer Mastenbohrmaschine mit aufgenommenem Holzmast.

Die Vorrichtung 1 zum Perforieren von Holzmasten besitzt zwei voneinander beabstandete Aufnahmeeinrichtungen 10, 20 für einen Holzmast 100, einen Bohrschlitten 30, der radial beabstandet zu dem aufgenommenen Holzmast 100 angeordnet, in radialer Richtung verfahrbar und mit einer Vielzahl von Bohrern 60 bestückt ist, sowie Einrichtungen zur vorübergehenden Fixierung des aufgenommenen Holzmastes 100 während des Bohrvorganges zur Perforierung des Holzmastes 100, wobei unmittelbar benachbart zum Bohrschlitten 30 mindestens ein Feuchtigkeitsgerät 40 angeordnet ist.

Die Aufnahmeeinrichtung 10 und 20 bestehen aus jeweils zwei Aufnahmewangen 11, 12 und 21, 22. Diese Aufnahmewangen 11, 12, 21 und 22 fungieren als Seitenteile der Aufnahmeeinheiten 10 und 20 und sind parallel nebeneinander angeordnet. Die Aufnahmeeinrichtungen 10 und 20 mit den Aufnahmewangen 11, 12 und 21, 22 weisen auf der dem Holzmast 100 zugewandten Seite eine wannenförmige Ausbuchtung zur Aufnahme des Holzmastes 100 auf. Im Bereich dieser wannenförmigen Ausbuchtung besitzen die Aufnahmeeinrichtungen 10 und 20 jeweils zwei Fixierrollen 13, 14 und 23, 24, die zwischen den Aufnahmewangen 11, 12 und 21, 22 angeordnet sind und von diesen gehalten werden, wobei die Aufnahmewangen 11, 12 und 21, 22 als Träger für die Fixierrollen 12, 13 und 23, 24 fungieren (die Rolle 24 ist in den Figuren nicht dargestellt).

Die Fixierrollen 13, 14 und 23, 24 sind so zwischen den Aufnahmewangen 11, 12 und 21, 22 angeordnet, dass sie mit ihrem Radius über die Begrenzung der Aufnahmewangen 11, 12 und 21, 22 hinaus in den Bereich der wannenförmigen Ausbuchtungen der Aufnahmeeinrichtungen 10 und 20 ragen, um dort den aufgenommenen Holzmast 100 während des Bohrvorgangs zwischen den Fixierrollen 13, 14 und 23, 24 zu fixieren.

Die wannenförmige Ausbuchtung der Aufnahmeeinrichtung 10 und 20 weist zwei unterschiedliche Schenkel auf. Einen niedrigen Schenkel mit einem flachen Winkel, der der Seite für die Zuführung der Holzmasten 100 zugewandt ist, so dass diese leicht dem Bereich für die Behandlung zugeführt werden können, und einen höheren Schenkel mit einem steileren Winkel, durch den ein Herausrollen des Holzmastes 100 während der Behandlung verhindert wird und in dessen Bereich die Fixierrollen 13, 14 und 23, 24 angeordnet sind.

Die so ausgeführten Aufnahmeeinrichtungen 10 und 20 sind in der Vorrichtung 1 zum Perforieren soweit voneinander beabstandet, dass eine sichere Auflage des Holzmastes 100 gewährleistet ist und ein ausreichend großer Bereich für die Perforierung zur Verfügung steht. Zwischen den Aufnahmeeinrichtungen 10 und 20 ist auf der der zuführenden Holzmasten abgewandten Seite, radial beabstandet zu dem aufgenommenen Holzmast 100, in radialer Richtung verfahrbar ein Bohrschlitten 30 angeordnet. Der Bohrschlitten 30 ist mit einer Vielzahl von Bohrern 60 bestückt, die in einer oder mehreren Reihen axial zum Holzmast 100 angeordnet sein können. Neben den Bohrern 60 besitzt der Bohrschlitten auf der dem Holzmast 100 zugewandten Seite mindestens einen Abstandssensor 31, mit dessen Hilfe die Eindringtiefe der Bohrer 60 während des Bohrvorgangs gesteuert werden kann. Der Bohrschlitten 30 ist radial in Richtung des Holzmastes 100 verfahrbar angeordnet.

Auf der dem Bohrschlitten 30 gegenüberliegenden Seite ist in der Mitte zwischen den Aufnahmeeinrichtungen 10 und 20, in einem für die Aufnahme eines Holzmastes 100 ausreichenden Abstand zu den Fixierrollen 13, 14 und 23, 24 eine nach unten wegklappbare Anpresseinrichtung 50 angeordnet, die aus zwei Schenkeln 51, 52 besteht, in denen zwei Anpressrollen 53, 54 eingelagert sind. Die Schenkel 51, 52 sind in ihrem oberen Bereich, in dem auch die Anpressrollen 54, 53 eingelagert sind, in Richtung zu den Fixierrollen 13, 14 und 23, 24 abgewinkelt, so dass während des Bohrvorgangs mittels der Anpresseinrichtung 50 und den Fixierrollen 13, 14 und 23, 24 eine Fixierung des Holzmastes 100 möglich ist.

Die Anpressrollen 53, 54 in der Anpresseinrichtung 50 sind dabei so angeordnet, dass sie in Richtung des zu fixierenden Holzmastes 100 aus der Anpresseinrichtung 50 herausragen, so dass der Holzstamm 100 zwischen den Rollen 54, 53 fixiert werden kann. Die Anpresseinrichtung 50 ist so ausgeführt, dass sie bei der Zuführung des Holzstammes 100 vom Bohrschlitten weg nach unten geklappt werden kann und so den Weg für die Zuführung des Holzmastes 100 frei macht.

Unmittelbar benachbart zum Bohrschlitten 30 ist mindestens ein Feuchtigkeitsmessgerät 40 angeordnet. Das Feuchtigkeitsmessgerät 40 besteht aus einem Druckluftzylinder 41 auf dessen Druckstempel 44 ein Elektrodeneinsatz 42 für Messelektroden 43 angeordnet ist.

Das Feuchtigkeitsmessgerät 40 ist seitlich neben dem Bohrschlitten 30 an eine der Aufnahmeeinrichtungen 10, 20 entweder auf der dem Bohrschlitten zugewandten Seite oder aber - wie hier gezeigt - auf der abgewandten Seite angeordnet.

Vorteilhaft ist es, wenn auf beiden Seiten des Bohrschlittens jeweils ein Feuchtigkeitsmessgerät eingesetzt wird, da auf diese Weise sichergestellt werden kann, dass die Feuchtigkeit über den gesamten, für das Perforieren vorgesehenen Bereich bestimmt wird.

Das Messprinzip des Feuchtigkeitsmessgerätes 40 beruht auf der Messung des elektrischen Widerstandes zwischen den zwei Messelektroden 43, die als Messspitzen ausgeführt sind und zur Messung der Feuchtigkeit in den Holzmast 100 eingedrückt werden. Diese Messelektroden 43 sind über einen Elektrodeneinsatz 42 und einen Druckstempel 44 mit einem Druckluftzylinder 41 verbunden. Der Elektrodeneinsatz 42 ist so ausgeführt, dass die Messelektroden 43 ausgetauscht werden können. Auf diese Weise ist es möglich, Messelektroden 43 in unterschiedlicher Länge einzusetzen.

Der Druckluftzylinder 41 hat die Funktion, die Messspitzen 43 zur Messung in den Holzmast 100 zu pressen, wozu er mit einem vorgebbaren Hub sowie einem verstellbaren Niederhalter zum Einstellen des radialen Abstandes zum aufgenommenen Holzmast 100 ausgerüstet ist.

Zusätzlich ist der Druckluftzylinder mit einem Taktgeber zum Auslösen des Messvorganges ausgerüstet, wobei eine Taktzeit bis zu 30 Messungen pro Minute möglich sind. Der Takt kann so eingestellt werden, dass eine Messung zeitgleich zu dem jeweiligen Bohrvorgang oder aber zeitversetzt durchgeführt wird.

Das Feuchtigkeitsmessgerät 40 ist zusätzlich mit einer nicht dargestellten Steuereinrichtung gekoppelt, die beim Überschreiten eines festgelegten Grenzwertes für die Feuchtigkeit ein Signal abgibt und je nach Anlagenkonfiguration den entsprechenden Holzmast zur weiteren Trocknung aus der Vorrichtung ausschleust.

Anhand der Figuren 1 und 2 wird nunmehr die Funktionsweise der erfindungsgemäßen Vorrichtung zum Perforieren von Holzmasten zusätzlich erläutert.

Zur Aufnahme des Holzmastes 100 wird zunächst die Anpresseinrichtung 50 nach unten weggeklappt. Anschließend kann der Holzmast 100 in die wannenförmige Ausbuchtung der Aufnahmeeinrichtungen 10 und 20 eingeführt und dort mittels der Fixierrollen 13, 14 und 23, 24 sowie der Anpressrollen 54, 53 fixiert werden. Nach der Fixierung kann der Bohrvorgang gestartet werden, indem der Bohrschlitten 30 radial in Richtung zum Holzmast 100 verfahren wird. Die Eindringtiefe der Bohrer 60 wird über die Abstandssensoren 31 geregelt.

Während des Bohrvorganges kann nun die Feuchtigkeit des Holzmastes 100 über das Feuchtigkeitsmessgerät 40 bestimmt werden, indem die Messelektroden 43 als Messspitzen 43 mittels eines Druckluftzylinders 41 in das Holz eingedrückt werden. Nach erfolgter Messung werden diese Messspitzen 43 wieder zurückgefahren. Die Feuchtigkeitsmessung kann im Takt zeitgleich aber auch zeitversetzt mit dem Bohrvorgang durchgeführt werden. Dieser Bohr- und Messvorgang wird sooft wiederholt, bis der Holzmast über den Umfang vollständig perforiert und vermessen ist. Es hat sich gezeigt, dass ca. 10-15 Feuchtigkeitsmessungen über den Umfang des Holzstammes 100 ausreichen, um die Feuchtigkeit des Holzes zuverlässig zu erfassen.

Danach wird der Holzmast 100 aus der Vorrichtung 1 zum Perforieren entweder weiterverarbeitet und imprägniert oder bei Überschreiten des Feuchtegehalts zum zusätzlichen Trocknen aussortiert.

Im hier beschriebenen Ausführungsbeispiel wird ein Feuchtigkeitsmessgerät der Firma Gann Meß- und Regeltechnik GmbH, Stuttgart, Gann Hydromat DMT-8 eingesetzt, das einen Messbereich zwischen 10 und 50% Holzfeuchte abdeckt. Die Messzeit beträgt mindestens 1,0 Sekunden und die Taktfolge maximal 30 Messungen pro Minute. Das Gerät ist mit einem Druckluftanschluss von 3 bis 6 bar ausgerüstet. Die Verstellhöhe des Niederhalters zum Einstellen des radialen Abstandes zum aufgenommenen Holzmast 100 beträgt 12 mm.

Die Elektroden sind austauschbar und besitzen eine Länge von 40 bzw. 60 mm.

Mit Hilfe der erfindungsgemäßen Vorrichtung 1 zur Perforation von Holzmasten gelingt es, eine ausreichende und zuverlässige Imprägnierung von Holzmasten sicherzustellen. Ausfälle durch holzzerstörende Organismen können auf diese Weise drastisch reduziert werden.

Das beschriebene System zur Sicherstellung der Tränkreife eignet sich für alle Schutzmitteltypen, wie z.B. chromhaltige und chromfreie Holzschutzmittel, für Steinkohlenteeröl und dessen lösmittelhaltige und wasserverdünnbare Modifikate sowie für wässrige und lösemittelhaltige Hydrophobierungen, ohne dass damit eine Einschränkung auf die oben genannten Verfahren verbunden ist.

Das beschriebene Verfahren zur kontinuierlichen Bestimmung der Holzfeuchte und Tränkreife ist für alle Holzarten und alle Ausformungen geeignet.

### Bezugszeichenliste

- 1: Vorrichtung zur Perforation
- 10: Aufnahmeeinrichtung
- 11: Aufnahmewange
- 12: Aufnahmewange
- 13: Fixierrolle
- 14: Fixierrolle

- 20: Aufnahmeeinrichtung
- 21: Aufnahmewange
- 22: Aufnahmewange
- 23: Fixierrolle
- 24: Fixierrolle

- 30: Bohrschlitten
- 31: Abstandssensor

- 40: Feuchtigkeitsmessgerät
- 41: Druckluftzylinder
- 42: Elektrodeneinsatz
- 43: Messelektroden, Messspitzen
- 44: Druckstempel

- 50: Anpresseinrichtung
- 51: Schenkel
- 52: Schenkel
- 53: Anpressrolle
- 54: Anpressrolle

- 60: Bohrer

- 100: Holzmast

## Patentansprüche

1. Vorrichtung (1) zur Perforation von Holzmasten, insbesondere in Form von Rundholz, mit
- zwei voneinander beabstandeten Aufnahmeeinrichtungen (10, 20) für einen Holzmast (100),
- einem Bohrschlitten (30), der radial beabstandet zu dem aufgenommenen Holzmast (100) angeordnet, in radialer Richtung verfahrbar und mit einer Vielzahl von Bohrern (60) bestückt ist,
- sowie Einrichtungen zur vorübergehenden Fixierung des aufgenommenen Holzmastes (100) während des Bohrvorgangs zur Perforation des Holzmastes (100),
**dadurch gekennzeichnet, dass** unmittelbar benachbart zum Bohrschlitten (60) oder im Bohrschlitten (60) integriert mindestens ein Feuchtigkeitsmessgerät (40) angeordnet ist.

2. Vorrichtung nach Anspruch 1,
**dadurch gekennzeichnet , dass** das Feuchtigkeitsmessgerät (40) seitlich neben dem Bohrschlitten (30) an einer der Aufnahmeeinrichtungen (10, 20) angeordnet ist.

3. Vorrichtung nach Anspruch 1,
**dadurch gekennzeichnet , dass** ein zweites Feuchtigkeitsmessgerät (40) unmittelbar benachbart zum Bohrschlitten (30) an der zweiten Aufnahmeeinrichtung (10, 20) angeordnet ist.

4. Vorrichtung nach Anspruch 2 oder 3,
**dadurch gekennzeichnet , dass** die Feuchtigkeitsmessgeräte (40) auf den dem Bohrschlitten (60) zugewandten Seiten der Aufnahmeeinrichtungen (10, 20) angeordnet sind.

5. Vorrichtung nach einem der Ansprüche 1 oder 4,
**dadurch gekennzeichnet , dass** das Feuchtigkeitsmessgerät (40) zwei Messelektroden (43), vorzugsweise in Form von Messspitzen, die in den Holzmast (100) eindrückbar sind, aufweist.

6. Vorrichtung nach Anspruch 5,
**dadurch gekennzeichnet , dass** die Messelektroden (43) auf einem Elektrodeneinsatz (42) befestigt sind.

7. Vorrichtung nach Anspruch 5 oder 6,
**dadurch gekennzeichnet , dass** die Messelektroden (43) austauschbar sind.

8. Vorrichtung nach Anspruch 7,
**dadurch gekennzeichnet , dass** Messelektroden (43) unterschiedlicher Länge einsetzbar sind.

9. Vorrichtung nach einem der Ansprüche 5 bis 8,
**dadurch gekennzeichnet , dass** die Messelektroden (43) über den Elektrodeneinsatz und einen Druckstempel (44) mit einem Druckluftzylinder (41) verbunden sind.

10. Vorrichtung nach Anspruch 9,
**dadurch gekennzeichnet , dass** der Druckluftzylinder (41) mit einem einstellbaren, vorgebbaren Hub ausgerüstet ist.

11. Vorrichtung nach einem der Ansprüche 9 oder 10,
**dadurch gekennzeichnet , dass** der Druckluftzylinder (41) mit einem verstellbaren Niederhalter zum Einstellen des radialen Abstands zum aufgenommenen Holzmast (100) ausgerüstet ist.

12. Vorrichtung nach einem der Ansprüche 9 bis 11,
**dadurch gekennzeichnet , dass** der Druckluftzylinder (41) mit einem Taktgeber zum Auslösen eines Messvorgangs ausgerüstet ist.

13. Vorrichtung nach Anspruch 12,
**dadurch gekennzeichnet , dass** der Taktgeber derart ausgelegt ist, dass er bis zu 30 Messungen pro Minute ermöglicht.

14. Vorrichtung nach einem der Ansprüche 12 bis 13,
**dadurch gekennzeichnet , dass** der Taktgeber so einstellbar ist, dass er eine Messung zeitgleich zu dem jeweiligen Bohrvorgang ermöglicht.

15. Vorrichtung nach einem der Ansprüche 12 bis 13,
**dadurch gekennzeichnet , dass** der Taktgeber so einstellbar ist, dass er eine Messung zeitversetzt zu dem jeweiligen Bohrvorgang ermöglicht.

16. Vorrichtung nach einem der Ansprüche 1 bis 15,
**dadurch gekennzeichnet , dass** das Feuchtigkeitsmessgerät (40) eine Einrichtung zur Ermittlung des Feuchtigkeitsgehalts als Funktion des ermittelten elektrischen Widerstandes zwischen den beiden Messelektroden (43) enthält.

17. Vorrichtung nach einem der Ansprüche 1 bis 16,
**dadurch gekennzeichnet , dass** das Feuchtigkeitsmessgerät (40) mit einer Steuereinrichtung gekoppelt ist, die beim Überschreiten eines festgelegten Grenzwertes für die Feuchtigkeit den Holzmast (100) zur weiteren Trocknung aussortiert.

18. Vorrichtung nach einem der Ansprüche 5 bis 17,
**dadurch gekennzeichnet , dass** die Messelektroden mit einem isolierten Schaft versehen sind.

19. Vorrichtung nach Anspruch 1,
**dadurch gekennzeichnet , dass** bei mindestens einem Bohrerpaar die Bohrer unmittelbar als Messelektroden für eine Feuchtemessung ausgebildet und mit dem Feuchtemessgerät (40) kombiniert sind.

## Claims

1. Device (1) for the perforation of wooden posts, in particular in the form of round timber, with
- two holding devices (10, 20), spaced apart from one another, for a wooden post (100),
- a sliding drill head (30), which is located at a radial distance from the wooden post (100) that is held, and which can be moved in a radial direction, and is equipped with numerous drills (60),
- as well as devices for temporarily fixing the wooden post (100) that is held during the drilling procedure to perforate the wooden post (100),
**characterised in that**
arranged immediately adjacent to the sliding drill head (60) or integrated in the sliding drill head (60), is at least one moisture measuring device (40).

2. Device according to claim 1, **characterised in that** the moisture measuring device (40) is arranged laterally next to the sliding drill head (30), on one of the holding devices (10, 20).

3. Device according to claim 1, **characterised in that** a second moisture measuring device (40) is arranged directly adjacent to the sliding drill head (30) on the second holding device (10, 20).

4. Device according to claim 2 or 3, **characterised in that** the moisture measuring devices (40) are arranged on those sides of the holding devices (10, 20) that face the sliding drill head (60).

5. Device according to one of the claims 1 or 4, **characterised in that** the moisture measuring device (40) has two meter electrodes (43), preferably in the form of test probes, which can be pushed into the wooden post (100).

6. Device according to claim 5, **characterised in that** the meter electrodes (43) are affixed to an electrode insert (42).

7. Device according to claim 5 or 6, **characterised in that** the meter electrodes (43) are replaceable.

8. Device according to claim 7, **characterised in that** meter electrodes (43) of different lengths can be used.

9. Device according to one of the claims 5 to 8, **characterised in that** the meter electrodes (43) are connected to a compressed air cylinder (41) via the electrode insert and a pressure stamp (44).

10. Device according to claim 9, **characterised in that** the compressed air cylinder (41) is equipped with an adjustable stroke that can be predetermined.

11. Device according to one of the claims 9 or 10, **characterised in that** the compressed air cylinder (41) is equipped with an adjustable pressing device for setting the radial distance from the wooden post (100) that is held.

12. Device according to one of the claims 9 to 11, **characterised in that** the compressed air cylinder (41) is equipped with a clock generator for triggering a measurement procedure.

13. Device according to claim 12, **characterised in that** the clock generator is designed such that it enables up to 30 measurements per minute.

14. Device according to one of the claims 12 to 13, **characterised in that** the clock generator can be set such that it enables measurement to be made at the same time as the respective drilling procedure.

15. Device according to one of the claims 12 to 13, **characterised in that** the clock generator can be set such that it enables measurement to be made at a time offset to the respective drilling procedure.

16. Device according to one of the claims 1 to 15, **characterised in that** the moisture measuring device (40) includes a device to determine the moisture content as a function of the determined electrical resistance between the two meter electrodes (43).

17. Device according to one of the claims 1 to 16, **characterised in that** the moisture measuring device (40) is coupled to a control unit which, when a specified threshold value for the moisture is exceeded, separates out the wooden post (100) for further drying.

18. Device according to one of the claims 5 to 17, **characterised in that** the meter electrodes are equipped with an insulated shaft.

19. Device according to claim 1, **characterised in that** in the case of at least one drill pair, the drills are designed directly as meter electrodes for measuring moisture and are combined with the moisture measuring device (40).

## Revendications

1. Dispositif (1) pour perforer des poteaux en bois, notamment sous la forme de bois ronds, comprenant :
- deux installation de réception (10, 20) écartées l'une de l'autre pour recevoir un poteau en bois (100),
- un chariot de perçage (30) écarté radialement par rapport au poteau en bois (100), mis en place, mobile dans la direction radiale, et garni d'un ensemble de forets (60),
- ainsi que des installations pour bloquer provisoirement le poteau en bois (100) mis en place pendant l'opération de perçage pour perforer le poteau en bois (100),
**caractérisé en ce qu'**
au moins un appareil de mesure d'humidité (40) est prévu directement au voisinage du chariot de perçage (60) ou est intégré dans le chariot de perçage (60).

2. Dispositif selon la revendication 1,
**caractérisé en ce que**
l'appareil de mesure d'humidité (40) est prévu latéralement à côté du chariot de perçage (30) sur l'une des installations de réception (10, 20).

3. Dispositif selon la revendication 1,
**caractérisé en ce qu'**
un second appareil de mesure d'humidité (40) est prévu directement au voisinage du chariot de perçage (30) sur la seconde installation de réception (10, 20).

4. Dispositif selon les revendications 2 ou 3,
**caractérisé en ce que**
les appareils de mesure d'humidité (40) sont montés sur le côté des installations de réception (10, 20) tourné vers le chariot de perçage (60).

5. Dispositif selon l'une des revendications 1 ou 4,
**caractérisé en ce que**
l'appareil de mesure d'humidité (40) comporte deux électrodes de mesure (43), de préférence sous la forme de pointes de mesure qui s'enfoncent dans le poteau en bois (100).

6. Dispositif selon la revendication 5,
**caractérisé en ce que**
les électrodes de mesure (43) sont fixées sur un support d'électrode (42).

7. Dispositif selon les revendications 5 ou 6,
**caractérisé en ce que**
les électrodes de mesure (43) sont remplaçables.

8. Dispositif selon la revendication 7,
**caractérisé en ce qu'**
il reçoit des électrodes de mesure (43) de longueurs différentes.

9. Dispositif selon l'une des revendications 5 à 8,
**caractérisé en ce que**
les électrodes de mesure (43) sont reliées à un vérin pneumatique (41) par le support d'électrodes et un poinçon de pression (44).

10. Dispositif selon la revendication 9,
**caractérisé en ce que**
le vérin pneumatique (41) a une course réglable de façon prédéfinie.

11. Dispositif selon l'une des revendications 9 ou 10,
**caractérisé en ce que**
le vérin pneumatique (41) est équipé d'un serre-flan réglable pour régler la distance radiale par rapport au poteau en bois (100) mis en place.

12. Dispositif selon l'une des revendications 9 à 11,
**caractérisé en ce que**
le vérin pneumatique (41) est équipé d'une horloge pour déclencher une opération de mesure.

13. Dispositif selon la revendication 12,
**caractérisé en ce que**
l'horloge est conçue pour permettre jusqu'à 30 mesures par minute.

14. Dispositif selon l'une des revendications 12 à 13,
**caractérisé en ce que**
l'horloge est réglable pour permettre une mesure simultanée à chaque opération de perçage.

15. Dispositif selon l'une des revendications 12 à 13,
**caractérisé en ce que**
l'horloge est réglable pour permettre une mesure décalée dans le temps par rapport à l'opération de perçage respective.

16. Dispositif selon l'une des revendications 1 à 15,
**caractérisé en ce que**
l'appareil de mesure d'humidité (40) comporte une installation pour déterminer l'humidité en fonction de la résistance électrique obtenue entre les deux électrodes de mesure (43).

17. Dispositif selon l'une des revendications 1 à 16,
**caractérisé en ce que**
l'appareil de mesure d'humidité (40) est couplé à une installation de commande qui, lors du dépassement d'une valeur limite fixée à l'humidité, évacue le poteau en bois (100) pour lui faire subir un nouveau séchage.

18. Dispositif selon l'une des revendications 5 à 17,
**caractérisé en ce que**
les électrodes de mesure sont munies d'une tige isolée.

19. Dispositif selon la revendication 1,
**caractérisé en ce que**
pour au moins une paire de forets, les forets sont réalisés directement comme des électrodes de mesure servant à la mesure de l'humidité et elles sont combinées à l'appareil de mesure d'humidité (40).
